# FASCICULE DE BREVET EUROPEEN

(11) **EP 0 177 427 B1**
(45) Date de publication et mention de la délivrance du brevet: **03.01.1990**
(21) Numéro de dépôt: 85401929.6
(22) Date de dépôt: 03.10.1985
(51) Int. Cl.: B65D 19/20

(54) **Nouvel emballage en carton ondulé ou similaire, apte à être déplacé par des moyens de manutention à fourche**
Aus Wellpappe hergestellter und mittels eines Gabelstaplers transportierbarer Behälter
Container made of corrugated paperboard and adapted to be displaced by a fork-lift truck

(30) Priorité: 03.10.1984 FR 8415191
(43) Date de publication de la demande: 09.04.1986
(73) Titulaire: SOCIETE CONTINENTALE DU CARTON ONDULE SOCAR Société Anonyme dite:, 94160 Saint-Mandé (FR)
(72) Inventeur: Lacroix, Michel, F-18000 Bourges (FR)
(74) Mandataire: Brot, Philippe

(56) Documents cités:
- EP-A- 0 152 231
- FR-A- 1 552 839
- FR-A- 2 304 532
- FR-A- 2 321 432
- FR-A- 2 362 052
- GB-A- 1 519 741

## Description

La présente invention concerne un nouvel emballage en carton ondulé ou similaire, apte à être déplacé à l'aide de dispositifs de manutention à fourche.

Pendant de très nombreuses années, la manutention des conditionnements de grand volume s'est effectuée en utilisant des palettes en bois, que déplaçaient des chariots de manutention à fourche. La nécessité de récupérer les palettes et la phase supplémentaire qu'imposait au processus de manutention la mise en place des emballages sur les palettes ont conduit ensuite à utiliser des conditionnements du type caisse-palettes, dans lesquels la palette en bois ou en matière plastique faisait corps avec l'emballage proprement dit.

Ces emballages complexes étant relativement coûteux, on a ensuite cherché à les simplifier en remplaçant la palette solidaire du fond par un fond amovible ou constitué de rabats attenants aux parois latérales, ce fond comprenant sur sa face inférieure des parties formant support, entre lesquelles pouvaient être engagées les dents des fourches des engins de manutention. Les supports attenants au fond étaient constitués, par exemple, par des fourreaux de carton dans lesquels étaient engagés des éléments de renfort, généralement eux aussi en carton et ayant une forme de gouttière à section transversale en V (brevet français n° 1 552 839).

C'est à ce type de conditionnement que s'intéresse la présente invention et elle vise à proposer une variante, plus simple à réaliser et moins coûteuse que les emballages usuels de ce genre, du fait d'une moindre consommation du carton ondulé ou d'un matériau similaire dont est constitué l'emballage.

A cet effet, l'invention a pour objet un emballage parallélépipédique en carton ondulé ou similaire dont le corps d'emballage comporte à sa partie inférieure des rabats longitudinaux extérieurs attenants aux parois longitudinales et des rabats transversaux intérieurs attenants aux parois transversales, lesdits rabats étant disposés perpendiculairement aux parois associées et étant assemblés entre eux de manière à constituer un fond ou à maintenir un fond amovible, et dont la base comporte des supports parallèles constitués de fourreaux constitués d'éléments indépendants et munis d'éléments de renforts, caractérisé en ce que lesdits fourreaux sont fixés sur les rabats transversaux intérieurs, parallèlement aux parois transversales et entre les rabats longitudinaux et en ce que lesdits éléments de renfort ont une longueur égale à celle des parois transversales.

Les fourreaux auront une section rectangulaire ou carrée et pourront ainsi être précollés ou agrafés à plat sur les rabats transversaux du flan de carton dont est issu le corps d'emballage.

Les fourreaux pourront être renforcés intérieurement par des éléments de carton en forme de gouttière à section en V, comme dans la technique antérieure, ou par des blocs d'une matière plastique expansée telle qu'une mousse de polystyrène.

Suivant les applications de l'emballage, le fond amovible pourra être plan ou comporter lui- même, sur sa face externe, un élément de support parallèle aux fourreaux attenants aux rabats transversaux et constitué soit d'un fourreau indépendant fixé sur le fond, soit d'une partie à section en U du fond.

Les dessins schématiques annexés représen-. tent différentes formes de mise en oeuvre de l'invention. Sur ces dessins :
La figure 1 est une vue en plan d'un flan de carton ondulé destiné à la réalisation du corps d'un emballage conforme à l'invention ;
La figure 2 représente ce corps d'emballage ;
Les figures 3 à 8 illustrent d'autres formes de réalisation d'un emballage selon l'invention.

Le corps de l'emballage conforme à l'invention a une forme parallélépipédique et comprend, d'une part, deux parois longitudinales 1, auxquelles sont attenantes à leur partie inférieure des bandes longitudinales 2, rabattues perpendiculairement, et, d'autre part, deux parois transversales 3, munies à leur partie inférieure de deux bandes transversales 4, rabattues perpendiculairement. Une languette, attenante à une paroi transversale 3, est collée ou agrafée lors du montage du corps contre la paroi longitudinale 1 contiguë, et les rabats transversaux et longitudinaux peuvent eux-mêmes être éventuellement assemblés entre eux par collage ou agrafage, en laissant subsister un vide à la base du corps d'emballage.

Le fond de l'emballage vient prendre appui sur les rabats. Il peut être constitué d'une simple plaque en carton, comme dans les emballages dits « mécanisables », que l'on remplit à partir du haut en abaissant la partie de fond à l'aide d'un vérin, à mesure qu'elle reçoit des couches successives de produits à conditionner.

Conformément à l'invention, deux fourreaux 5 à section carrée ou rectangulaire sont fixés sur les rabats transversaux entre les rabats longitudinaux, en vue de servir de supports d'emballage, entre lesquels peut être introduite une fourche d'un engin de manutention. Ces fourreaux peuvent être en carton ou carton ondulé et sont alors renforcés intérieurement soit par des masses 6 d'une mousse plastique, soit par des éléments de carton en forme de gouttière à section en V, ou encore par tout autre type de renfort. Dans le cas où les fourreaux 5 sont en carton, ils peuvent avantageusement être préfixés sur les rabats 4 du flan de carton, comme on le voit sur la figure 1, et repliés sur ce flan de manière à permettre le stockage à plat des flans, préalablement au montage des corps d'emballage.

On notera la faible quantité de carton nécessitée par les fourreaux 5, ce qui, joint au fait que le flan de carton dont est issu le corps d'emballage ne comporte pratiquement pas de chutes, permet de minimiser le coût de l'emballage. On notera également que les blocs 6 ont une longueur correspondant à la dimension transversale de la base de l'emballage, de sorte qu'ils verrouillent les bandes longitudinales 2 en position rabattue, sans qu'il soit nécessaire de rendre celles-ci solidaires des bandes transversales 4.

La partie de fond de l'emballage pourra elle-même comporter une partie formant support.

C'est ainsi que, dans le cas de la figure 3, le fond comporte dans sa partie médiane une portion 9 à section transversale en U égale à celle des fourreaux 5, qui fait saillie vers l'extérieur de l'emballage et qui peut recevoir un bloc 6 de renfort. Alternativement (figure 4), un fourreau 5 peut être également collé sur la face externe du fond 10.

Sur les figures 5 et 6 est représenté un autre type d'emballage dont les rabats 13 attenants aux parois longitudinales 1 et les rabats 14 attenants aux parois transversales 3 se chevauchent pour former le fond de l'emballage et sont éventuellement assemblés entre eux par collage ou agrafage. Les fourreaux 15 sont fixés sur les rabats transversaux 14 entre des découpes 16 ménagées dans les rabats longitudinaux 13.

Les figures 7 et 8 illustrent un autre type d'emballage dans lequel le fond de l'emballage est constitué par des rabats 17 attenants aux parois transversales 3 et des rabats 18 attenants aux parois longitudinales 1, avec les fourreaux 19 fixés sur les rabats transversaux 17. Les rabats longitudinaux 18 comprennent des volets 20, articulés sur le corps du rabat par des lignes de pliage parallèles 21 et engagés à l'intérieur de l'emballage au-dessus des rabats 17. Comme précédemment, des renforts en matière plastique expansée sont engagés dans les fourreaux 19 et verrouillent les rabats 18 en position assemblée.

L'invention apporte donc un nouveau type d'emballage facile à réaliser et peu coûteux, apte à être déplacé par des engins de manutention à fourche.

## Revendications

1. Emballage parallélépipédique en carton ondulé ou similaire dont le corps d'emballage comporte à sa partie inférieure des rabats longitudinaux extérieurs (2) attenants aux parois longitudinales (1) et des rabats transversaux intérieurs (4) attenants aux parois transversales (3), lesdits rabats (2, 4) étant disposés perpendiculairement aux parois associées et étant assemblés entre eux de manière à constituer un fond ou à maintenir un fond amovible, et dont la base comporte des supports parallèles constitués de fourreaux (5) constitués d'éléments indépendants et munis d'éléments de renfort, caractérisé en ce que lesdits fourreaux (5) sont fixés sur les rabats transversaux intérieurs (4), parallèlement aux parois transversales (3) et entre les rabats longitudinaux (2) et en ce que lesdits éléments de renfort ont une longueur égale à celle des parois transversales.

2. Emballage selon la revendication 1, caractérisé en ce que lesdits fourreaux (5) ont une section rectangulaire ou carrée.

3. Emballage selon la revendication 2, caractérisé en ce que lesdits fourreaux (5) sont en carton ondulé ou similaire et peuvent être repliés à plat contre lesdits rabats transversaux ou ledit fond amovible.

4. Emballage selon l'une des revendications 1 à 3, caractérisé en ce que, de façon connue en soi, lesdits fourreaux (5) sont renforcés intérieurement par des éléments en carton ondulé ou similaire en forme de gouttière à section en V.

5. Emballage selon l'une des revendication 1 à 3, caractérisé en ce que lesdits fourreaux sont renforcés intérieurement par des blocs (6) d'une mousse de matière plastique telle que du polystyrène expansé.

6. Emballage selon l'une des revendications 1 à 5, caractérisé en ce qu'il comporte un fond amovible présentant sur sa face externe un élément de support parallèle à des fourreaux (5) portés par des rabats attenants aux parois transversales.

7. Emballage selon la revendication 6, caractérisé en ce que ledit élément de support dudit fond (8) est constitué par une partie à section en U dudit fond.

8. Emballage selon la revendication 6, caractérisé en ce que ledit élément de support dudit fond (10) est constitué par un fourreau (5) indépendant, fixé sur ledit fond.

9. Emballage selon la revendication 8, caractérisé en ce que le renfort de l'élément de support dudit fond est en carton ondulé ou similaire et a une forme de gouttière à section en V.

10. Emballage selon la revendication 8, caractérisé en ce que le renfort de l'élément de support dudit fond est un bloc d'une mousse de matière plastique telle que le polystyrène expansé.

## Claims

1. A parallelepipedic packing case of corrugated cardboard or the like wherein the packing case body comprises in its lower part external longitudinal flaps (2) adjoining the longitudinal walls (1) and internal transverse flaps (4) adjoining the transverse walls (3), said flaps (2, 4) being disposed perpendicularly to the associated walls and being assembled together in such a way as to constitute a bottom or to hold a removable bottom, and wherein the base comprises parallel supports formed by sleeves (5) formed by independent elements provided with reinforcing elements, characterised in that said sleeves (5) are fixed on the internal transverse flaps (4), parallel to the transverse walls (3) and between the longitudinal flaps (2), and that said reinforcing elements are of a length which is equal to that of the transverse walls.

2. A packing case according to claim 1 characterised in that said sleeves (5) are of square or rectangular section.

3. A packing case according to claim 2 characterised in that said sleeves (5) are of corrugated cardboard or the like and can be folded flat against said transverse flaps or said removable bottom.

4. A packing case according to one of claims 1 to 3 characterised in that, in per se known manner, said sleeves (5) are intemally reinforced by elements of corrugated cardboard or the like in the form of a channel of V-shaped section.

5. A packing case according to one of claims 1 to 3 characterised in that said sleeves are internally reinforced by blocks (6) of a plastics material foam such as expanded polystyrene.

6. A packing case according to one of claims 1 to 5 characterised in that it comprises a removable bottom which on its outside face has a support element which is parallel to sleeves (5) carried by flaps adjoining the transverse walls.

7. A packing case according to claim 6 characterised in that said support element of said bottom (8) is formed by a part of U-shaped section of said bottom.

8. A packing case according to claim 6 characterised in that said support elements of said bottom (10) is formed by an independent sleeve (5) which is fixed on said bottom.

9. A packing case according to claim 8 characterised in that the reinforcement of the support element of said bottom is of corrugated cardboard or the like and is in the form of a channel of V-shaped section.

10. A packing case according to claim 8 characterised in that the reinforcement of the support element of said bottom is a block of a plastics material foam such as expanded polystyrene.

## Patentansprüche

1. Parallelepipedischer Behälter aus Wellpappe oder ähnlichem, wobei der Korpus des Behälters an seinem Unterteil an Längswände (1) anschließende, äußere Längsklappen (2) und an Querwände (3) anschließende, innere Querklappen (4) umfaßt, wobei die Klappen (2, 4) normal auf die zugehörigen Wände angeordnet sind und miteinander zur Ausbildung eines Bodens oder zum Halten eines entfembaren Bodens zusammengebaut sind, dessen Basis parallele Träger aufweist, welche als von unabhängigen Elementen gebildete und mit Verstärkungselementen versehene Aufnahmehülsen (5) ausgebildet sind, dadurch gekennzeichnet, daß die Aufnahmehülsen (5) an den inneren Querklappen (4) parallel zu den Querwänden (3) und zwischen den Längsklappen (2) befestigt sind und daß die Verstärkungselemente die gleiche Länge wie die Querwände aufweisen.

2. Behälter nach Anspruch 1, dadurch gekennzeichnet, daß die Aufnahmehülsen (5) rechteckigen oder quadratischen Querschnitt aufweisen.

3. Behälter nach Anspruch 2, dadurch gekennzeichnet, daß die Aufnahmehülsen (5) aus Wellpappe oder ähnlichem bestehen und flach in Anlage an die Querklappen oder den entfernbaren Boden geklappt werden können.

4. Behälter nach einem der Ansprüche 1 bis 3, dadurch gekennzeichnet, daß in an sich bekannter Weise die Aufnahmehülsen (5) innen durch Elemente aus Wellpappe oder ähnlichem in Form einer Rinne mit V-förmigem Querschnitt verstärkt sind.

5. Behälter nach einem der Ansprüche 1 bis 3, dadurch gekennzeichnet, daß die Aufnahmehülsen innen durch Blöcke (6) aus einem Kunststoffschaum, insbesondere expandiertem Polystyrol, verstärkt sind.

6. Behälter nach einem der Ansprüche 1 bis 5, dadurch gekennzeichnet, daß er einen entfembaren Boden umfaßt, welcher an seiner Aussenfläche ein Supportelement aufweist, welches zu den von den an die Querwände anschließenden Klappen getragenen Aufnahmehülsen (5) parallel ist.

7. Behälter nach Anspruch 6, dadurch gekennzeichnet, daß das Supportelement des Bodens (8) von einem Bereich des Bodens mit U-förmigem Querschnitt gebildet wird.

8. Behälter nach Anspruch 6, dadurch gekennzeichnet, daß das Supportelement des Bodens (10) von einer unabhängigen, am Boden befestigten Aufnahmehülse (5) gebildet wird.

9. Behälter nach Anspruch 8, dadurch gekennzeichnet, daß die Verstärkung des Supportelements des Bodens aus Wellpappe oder ähnlichem in Form einer Rinne mit V-förmigem Querschnitt besteht.

10. Behälter nach Anspruch 8, dadurch gekennzeichnet, daß die Verstärkung des Supportelementes des Bodens aus einem Block aus einem Kunststoffschaum, insbesondere expandiertem Polystyrol, besteht.
